# FASCICULE DE BREVET EUROPEEN

(11) **EP 2 887 363 B1**
(45) Date de publication et mention de la délivrance du brevet: **04.05.2016**
(21) Numéro de dépôt: 14196986.5
(22) Date de dépôt: 09.12.2014
(51) Int. Cl.: H01F 6/06, H01F 41/06, H01F 41/04

(54) **Procede de bobinage en double-galette d'un conducteur**
Wicklungsverfahren für Doppelscheibenspule eines Leiters
Method for winding a conductor in a double pancake

(30) Priorité: 19.12.2013 FR 1362981
(43) Date de publication de la demande: 24.06.2015
(73) Titulaire: COMMISSARIAT A L'ENERGIE ATOMIQUE ET AUX ENERGIES ALTERNATIVES, 75015 Paris (FR)
(72) Inventeur: Pasquet, Raphaël, 78370 Plaisir (FR); Schild, Thierry, 91400 Orsay (FR); Berriaud, Christophe, 91440 Bures Sur Yvette (FR); Scola, Loris, 91420 Morangis (FR)
(74) Mandataire: Cabinet Camus Lebkiri

(56) Documents cités:
- EP-A1- 2 075 805
- US-A- 3 307 247
- US-A- 5 531 015
- US-B1- 8 344 835
- M.D. SUMPTION ET AL.: "Wind and React and React and Wind MgB2 Solenoid, Racetrack and Pancake coils", IEEE TRANSACTIONS ON APPLIED SUPERCONDUCTIVITY, vol. 17, no. 2, juin 2007 (2007-06), pages 2286-2290, XP002727792,

## Description

### DOMAINE TECHNIQUE DE L'INVENTION

L'invention se rapporte au bobinage d'un conducteur, en particulier d'un supraconducteur, pour un électroaimant.

### ETAT DE LA TECHNIQUE ANTERIEURE

Les matériaux supraconducteurs sont des matériaux qui, sous certaines conditions, voient leur résistance électrique devenir nulle. Pour cela, le matériau supraconducteur doit réunir trois conditions :
- avoir une température inférieure à une température critique Tc ;
- être soumis à un champ magnétique inférieur à un champ magnétique Bc;
- avoir un courant traversant le matériau inférieur à un courant critique Jc.

Les valeurs critiques sont propres à chaque matériau. Ces trois paramètres, Tc, Bc et Jc, sont interdépendants les uns des autres, ce qui forme une surface critique. Si le matériau est en-dessous de la surface critique, il est supraconducteur, sinon il est résistif.

Il existe de nombreux matériaux supraconducteurs, mais pour ce qui est de la réalisation d'électroaimant, le nombre de matériaux adéquats est réduit du fait de la petite taille de la surface critique. Actuellement le niobium titane (NbTi) est le matériau le plus utilisé en raison de son utilisation dans les appareils d'Imagerie à Résonance Magnétique (IRM) ou spectromètres RMN (Résonance Magnétique Nucléaire) qui demeurent à l'heure actuelle le principal marché industriel de la supraconductivité.

Le Niobium 3 étain (Nb₃Sn) est un matériau également utilisé pour les spectromètres RMN à très haut champ, supérieur à 10 Tesla. Le diborure de magnésium (MgB₂), l'oxyde mixte de bismuth, strontium, cuivre et calcium (BiSCCO) et l'oxyde mixte de baryum, cuivre et yttrium (YBaCuO) sont également des matériaux supraconducteurs utilisés pour la fabrication d'électroaimants, mais ils sont pour l'instant confinés à la recherche et développement.

Le MgB₂ présente l'avantage d'avoir un coût peu élevé, d'être assez facilement utilisable et plus performant que le NbTi à température équivalente, pour un champ magnétique inférieur à 4T, l'immense majorité des IRM fonctionnant pour un champ magnétique compris entre 1,5T et 3T. L'augmentation de la température de fonctionnement permettrait de passer d'un refroidissement, dit mouillé, par bain d'hélium liquide à 4,2K à un refroidissement, dit sec, par conduction entre 10 et 20K.

Pour ce qui est de la fabrication d'électroaimants, en particuliersupraconducteurs, il existe deux types de bobinages majoritaires :
- le bobinage en solénoïde, qui est un enroulement couche par couche ;
- l'empilement de double galette ou bobinage en double galette, qui est un enroulement spire par spire.

Généralement, le bobinage en solénoïde est utilisé car il est facile à réaliser, rapide et peu coûteux. Néanmoins, dans le cas de système de grandes dimensions, il est nécessaire d'avoir une grande longueur unitaire de conducteur, ce qui n'est pas toujours possible. Dans ce cas, i.e. un bobinage en solénoïde, il est nécessaire de réaliser des jonctions entre les couches, ce qui n'est pas recommandé dans le cas de la supraconductivité.

Ainsi le bobinage en double galette est souvent utilisé pour la réalisation de bobines supraconductrices à moyenne et haute température critique car la longueur unitaire de conducteur disponible industriellement est insuffisante, de 100m à 4km, pour réaliser une bobine complète d'un seul tenant, généralement quelques dizaines de kms. Par la suite, une pluralité de double galette est empilée pour assembler l'électroaimant final. Une jonction est réalisée entre chaque double galette. Ce type de jonction est plus simple à réaliser que dans le cas d'un bobinage par solénoïde car la jonction est située sur le rayon extérieur de l'électroaimant, dans une zone de champ faible.

Généralement, le procédé de bobinage d'une double galette comporte les étapes suivantes :
- la longueur de conducteur nécessaire au bobinage d'une double galette est dédoublée. La moitié du conducteur est transférée d'un premier touret sur un deuxième touret. Chaque touret contient ainsi la longueur de conducteur nécessaire au bobinage de chaque galette.
- les tourets sont transférés sur une bobineuse. Un des tourets est installé sur un ravaleur, système permettant d'imposer une tension dans le conducteur, pour le bobinage de la première galette. Le second touret, dit de réserve, est installé au-dessus de la table de bobinage afin de lier cinématiquement le touret de réserve à la rotation de la table de bobinage afin d'éviter que le conducteur du touret de réserve ne se débobine pendant qu'on réalise la première galette.
- mise en place du saut de couche et bobinage de la première galette ;
- une fois la première galette bobinée, déplacement latéral du ravaleur puis transfert du touret de réserve sur le ravaleur ce qui permet de bobiner la deuxième galette.

Cette technique de bobinage en double galette a été initialement développée pour le bobinage de conducteur en NbTi. Cependant, elle est difficile à appliquer pour les conducteurs en MgB₂ qui sont sensibles aux déformations contrairement aux conducteurs en NbTi. Les conducteurs en MgB₂ présentent un seuil de déformations maximum au-dessus duquel ils perdent leur état supraconducteur. Cette limite est relativement basse ce qui impose un rayon minimum de courbure du conducteur élevé. Pour un conducteur standard ayant une section de 0,7*3.1mm², les rayons minimums de courbure sont respectivement de 60mm et 260mm.

En outre, il est quasiment impossible de dire si un conducteur est abimé ou non pendant le bobinage. Un tel problème sera vu seulement lors de la mise en marche finale de l'aimant, à moins de tester indépendamment chaque double galette ce qui est long et coûteux. Comme il est impossible pour un aimant supraconducteur d'être partiellement résistif, si jamais une double galette est défectueuse, il est nécessaire de démonter l'aimant et de remplacer la double galette. Ainsi, il est nécessaire de limiter les risques de dégradation du conducteur pendant le bobinage.

Les étapes qui sont particulièrement critiques pour un conducteur fragile comme le MgB₂ sont :
- les opérations de dédoublement et de transfert des tourets sur la bobineuse, le conducteur entre les deux tourets étant libre de mouvement et risquant donc de s'abimer ;
- la mise en forme du saut de couche se fait dans un outillage spécifique. le conducteur est ensuite rabattu dans le mandrin de bobinage, le conducteur est alors également libre de mouvement et donc susceptible de s'abimer ;
- l'opération de transfert du touret de réserve sur le ravaleur pour le bobinage de la deuxième galette car il faut généralement dérouler du conducteur pour rejoindre le ravaleur. En outre, le conducteur est bloqué à la sortie du saut de couche ce qui crée un point de concentration des efforts, le conducteur peut donc facilement être abimé.

Ces problèmes, critiques pour les supraconducteurs, existent aussi pour les autres enroulements conducteurs, que le conducteur soit isolé ou non, supraconducteur ou non.

Le document US8,344,835 B1 divulgue un procédé de bobinage en double-galette d'un fil supraconducteur.

### EXPOSE DE L'INVENTION

L'invention vise à remédier à tout ou partie des inconvénients de l'état de la technique identifiés ci-dessus, et notamment à proposer un procédé de bobinage limitant les risques de détérioration du conducteur.

Dans ce dessein, un aspect de l'invention se rapporte à un procédé de bobinage en double-galette d'un conducteur, ladite double-galette comportant une première galette et une deuxième galette, un touret comportant initialement ledit conducteur, ledit procédé comportant :
- une première étape dans laquelle le touret est placé sur un ravaleur et une première portion du conducteur est enroulée autour d'un volume de stockage ;
- une deuxième étape dans laquelle une première partie du conducteur est insérée dans un mandrin de bobinage de façon à réaliser un saut de couche ;
- une troisième étape dans laquelle une deuxième portion du conducteur est bobinée autour d'une première partie du mandrin de façon à former une première galette ;
- une quatrième étape, dans laquelle la première portion du conducteur est déroulée du volume de stockage et enroulée autour du touret ;
- une cinquième étape, dans laquelle la première portion du conducteur est bobinée autour d'une deuxième partie du mandrin de façon à former une deuxième galette.

Ainsi les opérations de dédoublement du conducteur et de transfert ont été supprimées, ce qui permet d'éviter les risques de détérioration du conducteur qui existaient jusqu'alors. En outre, ce procédé permet de garder en permanence le conducteur sous tension ce qui empêche ainsi tout mouvement non désiré du conducteur.

Outre les caractéristiques principales qui viennent d'être mentionnées dans le paragraphe précédent, le procédé selon l'invention peut présenter une ou plusieurs caractéristiques complémentaires parmi les suivantes, considérées individuellement ou selon les combinaisons techniquement possibles :
- lors de la première étape, le touret est placé au niveau d'une première partie du ravaleur, le touret étant déplaçable entre la première partie du ravaleur et une deuxième partie du ravaleur ; la première portion du conducteur est enroulée entre une première partie du volume de stockage et une deuxième partie du volume de stockage dans un premier sens de rotation grâce au déplacement du touret entre la première partie du ravaleur et la deuxième partie du ravaleur ;
- la deuxième étape est réalisée une fois le touret arrivé au niveau de la deuxième partie du ravaleur, le mandrin de bobinage étant placé au niveau de la deuxième partie du volume de stockage ;
- lors de la troisième étape, la deuxième portion du conducteur est bobinée dans le premier sens de rotation, le touret restant fixe au niveau de la deuxième partie du ravaleur ;
- lors de la quatrième étape, le touret est initialement placé sur le ravaleur au niveau de la première partie du ravaleur et la première portion du conducteur est déroulée du volume de stockage dans le premier sens de rotation grâce au déplacement du touret entre la première partie du ravaleur et la deuxième partie du ravaleur ;
- lors de la cinquième étape le bobinage de la première portion du conducteur se fait dans un deuxième sens de rotation au-dessus de la première galette ;
- lors de la deuxième étape, la deuxième partie du conducteur est insérée dans une rainure du mandrin de bobinage ;
- lors de la troisième étape, le conducteur est maintenu en position au moyen d'un système de galets presseurs axiaux et radiaux ;
- lors de la quatrième étape, le conducteur est maintenu en position au moyen d'un système de galets presseurs axiaux et radiaux ;
- lors de la quatrième étape, le ravaleur est décalé radialement ;
- lors de la quatrième étape, le touret est retourné sur l'axe du ravaleur ;lors de la troisième étape, le conducteur formant la première galette est bridé, une fois la première galette formée ;
- le procédé comporte une sixième étape préliminaire à la cinquième étape, dans laquelle un intercalaire est positionné au-dessus de la première galette de façon à s'intercaler entre la première galette et la deuxième galette.

### BREVE DESCRIPTION DES FIGURES

D'autres caractéristiques et avantages de l'invention ressortiront à la lecture de la description qui suit, en référence aux figures annexées, qui illustrent : les figures 1 à 5, des vues schématiques des différentes étapes d'un procédé de bobinage selon un mode de réalisation de l'invention.

Pour plus de clarté, les éléments identiques ou similaires sont repérés par des signes de référence identiques sur l'ensemble des figures.

### DESCRIPTION DETAILLEE D'UN MODE DE EALISATION

Sur les figures 1 à 5, sont illustrés les mêmes éléments, à savoir une table de bobinage 1 sur laquelle se trouvent un plateau de bobineuse 2 et le cylindre 8, jouant le rôle de volume de stockage. Ce volume de stockage peut être soit cylindrique, soit conique pour diminuer la hauteur totale et/ou pour augmenter le rayon de courbure du conducteur. Sont également illustrés un ravaleur 4, comportant un axe de support 5 sur lequel se trouve un touret 6. Le touret est un support pour enrouler des conducteurs/fils. Le ravaleur est un moteur équipé d'un frein qui permet de tendre des conducteurs et de les ré-enrouler. La flèche 15, sur les figures 1 à 5, représente le sens de rotation de l'enroulement du conducteur, ou déroulement du conducteur.

La figure 1 illustre une première étape du procédé de bobinage. Le touret 6 est placé sur l'axe de support 5 du ravaleur 4 au niveau d'une première partie du ravaleur, ici l'extrémité supérieure de l'axe de support 5 du ravaleur 4. Le touret peut être déplacé entre l'extrémité supérieure de l'axe de support 5 du ravaleur et l'extrémité inférieure de l'axe de support 5 du ravaleur, deuxième partie du ravaleur. Une première portion du conducteur 7 est enroulée autour du volume de stockage 8, dit aussi solénoïde de réserve. Cette première étape est une étape qui correspond à un dédoublement du conducteur, et contrairement à l'art antérieur elle est maintenant effectuée directement sur la bobineuse. Le conducteur 7 placé sur le touret comporte la quantité nécessaire au bobinage de la double-galette complète. Le touret est initialement au niveau de l'extrémité supérieure de l'axe de support 5 du ravaleur, une première extrémité du conducteur 7 est déroulée du touret et attachée au volume de stockage 8. Le conducteur 7 est alors mis sous tension au moyen du ravaleur 4 puis une première portion du conducteur est enroulée autour du volume de stockage jusqu'au mandrin de bobinage 3 en descendant le touret le long de l'axe du ravaleur 5, i.e. en déplaçant le touret entre la première partie du ravaleur et la deuxième partie du ravaleur. La première portion de conducteur ainsi enroulée autour du volume de stockage servira au bobinage de la deuxième galette de la double-galette.

La figure 2 illustre une deuxième étape d'un procédé de bobinage. Une première partie du conducteur est insérée dans une rainure (non visible) d'un mandrin de bobinage 3 ce qui permet de réaliser le saut de couche 9 entre la première portion du conducteur et une deuxième portion du conducteur. Le saut de couche est réalisé une fois le touret arrivé au niveau de la deuxième partie du ravaleur. Le mandrin de bobinage est placé au niveau de la deuxième partie du volume de stockage, ici la partie inférieure du volume de stockage. Le saut de couche 9 peut être réalisé sous tension ou non. S'il n'est pas réalisé sous tension, la vitesse de déplacement du touret sur le ravaleur est ajustée pour indexer la position angulaire du conducteur à la sortie du cylindre de réserve afin de pouvoir ensuite réaliser le saut de couche.

La figure 3 illustre une troisième étape d'un procédé de bobinage. Cette troisième étape correspond au bobinage de la première galette de la double galette. Une fois le touret 6 arrivé au niveau de l'extrémité inférieure de l'axe de support 5 du ravaleur, deuxième partie du ravaleur, et le saut de couche effectué, une deuxième portion du conducteur est bobinée, dans un premier sens de rotation 15, autour d'une première partie du mandrin de façon à former la première galette 11. Le touret est maintenu fixe dans sa position ce qui permet de bobiner la première galette 11. Des systèmes de galets presseurs axiaux et radiaux 10 sont ajoutés pour maintenir en position le conducteur lors du bobinage de la première galette.

La figure 4 illustre une quatrième étape d'un procédé de bobinage qui correspond à la récupération de la première portion du conducteur destinée à former la deuxième galette en vue de son bobinage au-dessus de la première galette. Une fois la première galette bobinée et le conducteur bridé, le ravaleur 4 est décalé radialement et le touret 12 vide est remonté au niveau de la première partie du ravaleur, i.e. l'extrémité supérieure de l'axe du ravaleur. La première portion du conducteur est alors déroulée du volume de stockage et enroulée autour du touret vide dans le premier sens de rotation en déplaçant le touret de la première partie du ravaleur vers la deuxième partie du ravaleur, i.e. en descendant le touret jusqu'à la sortie du saut de couche 9.

La figure 5 illustre une cinquième étape d'un procédé de bobinage qui correspond au bobinage de la deuxième galette 13. La première portion du conducteur est bobinée autour d'une deuxième partie du mandrin. Ce bobinage se fait dans un deuxième sens de rotation, i.e. en inversant le sens de rotation par rapport aux étapes précédentes. La deuxième galette est bobinée au-dessus de la première galette 11. Sur la figure 5, un intercalaire 14 est visible. Il est placé entre la première galette 11 et la deuxième galette 13 et sert de plateau de bobinage pour la deuxième galette 13 et d'isolant électrique. Un système de galets presseurs axiaux et radiaux 10 est installé pour maintenir la deuxième galette 13 en place pendant son bobinage.

L'invention n'est pas limitée aux modes de réalisation précédemment décrits en référence aux figures et des variantes pourraient être envisagées sans sortir du cadre de l'invention.

## Revendications

1. Procédé de bobinage en double-galette d'un conducteur, ladite double-galette comportant une première galette et une deuxième galette, un touret (6) comportant initialement ledit conducteur, ledit procédé comportant :
- une première étape dans laquelle le touret (6) est placé sur un ravaleur (4) et une première portion du conducteur est enroulée autour d'un volume de stockage (8) ;
- une deuxième étape dans laquelle une première partie du conducteur est insérée dans un mandrin (3) de bobinage de façon à réaliser un saut de couche ;
- une troisième étape dans laquelle une deuxième portion du conducteur est bobinée autour d'une première partie du mandrin (3) de façon à former une première galette (11);
- une quatrième étape, dans laquelle la première portion du conducteur est déroulée du volume de stockage (8) et enroulée autour du touret (6) ;
- une cinquième étape, dans laquelle la première portion du conducteur est bobinée autour d'une deuxième partie du mandrin (3) de façon à former une deuxième galette (13).

2. Procédé selon la revendication 1 **caractérisé en ce que** lors de la première étape, le touret (6) est placé au niveau d'une première partie du ravaleur, le touret (6) étant déplaçable entre la première partie du ravaleur et une deuxième partie du ravaleur ; la première portion du conducteur est enroulée entre une première partie du volume de stockage (8) et une deuxième partie du volume de stockage (8) dans un premier sens de rotation grâce au déplacement du touret (6) entre la première partie du ravaleur et la deuxième partie du ravaleur.

3. Procédé selon la revendication 2 **caractérisé en ce que** la deuxième étape est réalisée une fois le touret (6) arrivé au niveau de la deuxième partie du ravaleur, le mandrin (3) de bobinage étant placé au niveau de la deuxième partie du volume de stockage.

4. Procédé selon l'une quelconque des revendications 2 ou 3 **caractérisé en ce que** lors de la troisième étape, la deuxième portion du conducteur est bobinée dans le premier sens de rotation, le touret (6) restant fixe au niveau de la deuxième partie du ravaleur.

5. Procédé selon l'une quelconque des revendications 2 à 4 **caractérisé en ce que** lors de la quatrième étape, le touret (6) est initialement placé sur le ravaleur (4) au niveau de la première partie du ravaleur et la première portion du conducteur est déroulée du volume de stockage dans le premier sens de rotation grâce au déplacement du touret (6) entre la première partie du ravaleur et la deuxième partie du ravaleur.

6. Procédé selon l'une quelconque des revendications précédentes **caractérisé en ce que** lors de la cinquième étape le bobinage de la première portion du conducteur se fait dans un deuxième sens de rotation au-dessus de la première galette.

7. Procédé selon l'une quelconque des revendications précédentes **caractérisé en ce que** lors de la deuxième étape, la deuxième partie du conducteur est insérée dans une rainure du mandrin de bobinage.

8. Procédé selon l'une quelconque des revendications précédentes **caractérisé en ce que** lors de la troisième étape, le conducteur est maintenu en position au moyen d'un système de galets (10) presseurs axiaux et radiaux.

9. Procédé selon l'une quelconque des revendications précédentes **caractérisé en ce que** lors de la quatrième étape, le conducteur est maintenu en position au moyen d'un système de galets (10) presseurs axiaux et radiaux.

10. Procédé selon l'une quelconque des revendications précédentes **caractérisé en ce que** lors de la quatrième étape, le ravaleur est décalé radialement.

11. Procédé selon l'une quelconque des revendications 1 à 9 **caractérisé en ce que** lors de la quatrième étape, le touret est retourné sur l'axe du ravaleur.

12. Procédé selon l'une quelconque des revendications précédentes **caractérisé en ce que** lors de la troisième étape, le conducteur formant la première galette est bridé, une fois la première galette formée.

13. Procédé selon l'une quelconque des revendications précédentes **caractérisé en ce qu'**il comporte une sixième étape préliminaire à la cinquième étape, dans laquelle un intercalaire (14) est positionné au-dessus de la première galette de façon à s'intercaler entre la première galette et la deuxième galette.

## Patentansprüche

1. Wicklungsverfahren eines Leiters in einer doppelten Kleinrolle, wobei die genannte doppelte Kleinrolle eine erste Kleinrolle und eine zweite Kleinrolle umfasst, wobei eine Winde (6) anfänglich den genannten Leiter umfasst, wobei das genannte Verfahren umfasst:
- eine erste Stufe, in der die Winde (6) auf einem Aufwickler (4) platziert ist und ein erster Abschnitt des Leiters um ein Lagervolumen (8) gewickelt ist;
- eine zweite Stufe, in der der erste Teil des Leiters in eine Wicklungsspule (3) derart eingefügt ist, dass ein Schichtenvorschub realisiert wird;
- eine dritte Stufe, in der ein zweiter Abschnitt des Leiters um einen ersten Teil der Spule (3) derart gewickelt ist, dass er eine erste Kleinrolle (11) bildet;
- eine vierte Stufe, in der der erste Abschnitt des Leiters vom Lagervolumen (8) abgewickelt und um die Winde (6) aufgewickelt ist;
- eine fünfte Stufe, in der der erste Abschnitt des Leiters um einen zweiten Teil der Spule (3) derart gewickelt ist, dass eine zweite Kleinrolle (13) gebildet wird.

2. Verfahren gemäß Anspruch 1, **dadurch gekennzeichnet, dass** die Winde (6) bei der ersten Stufe an einem ersten Teil des Aufwicklers platziert ist, wobei die Winde (6) zwischen dem ersten Teil des Aufwicklers und einem zweiten Teil des Aufwickler verschiebbar ist; der erste Teil des Leiters ist dank der Verschiebung der Winde (6) zwischen dem ersten Teil des Aufwicklers und dem zweiten Teil des Aufwicklers zwischen einem ersten Teil des Lagervolumens (8) und einem zweiten Teil des Lagervolumens (8) in einer ersten Rotationsrichtung aufgerollt.

3. Verfahren gemäß Anspruch 2, **dadurch gekennzeichnet, dass** die zweite Stufe realisiert wird, sobald die Winde (6) auf der Höhe des zweiten Teils des Aufwicklers angelangt ist, wobei die Wicklungsspule (3) auf der Höhe des zweiten Teils des Lagervolumens platziert ist.

4. Verfahren gemäß Anspruch 2 oder 3, **dadurch gekennzeichnet, dass** der zweite Abschnitt des Leiters in der dritten Stufe in der ersten Rotationsrichtung gewickelt ist, wobei die Winde (6) auf der Höhe des zweiten Teils des Aufwicklers fest bleibt.

5. Verfahren gemäß Anspruch 2 bis 4, **dadurch gekennzeichnet, dass** die Winde (6) in der vierten Stufe anfänglich auf dem Aufwickler (4) auf der Höhe des ersten Teils des Aufwicklers platziert ist und der erste Abschnitt des Leiters vom Lagervolumen in der ersten Rotationsrichtung dank der Verschiebung der Winde (6) zwischen dem ersten Teil des Aufwicklers und dem zweiten Teil des Aufwicklers abgewickelt wird.

6. Verfahren gemäß einem der voranstehenden Ansprüche, **dadurch gekennzeichnet, dass** das Wickeln des ersten Abschnitts des Leiters in der fünften Stufe in einer zweiten Rotationsrichtung oberhalb der ersten Kleinrolle erfolgt.

7. Verfahren gemäß einem der voranstehenden Ansprüche, **dadurch gekennzeichnet, dass** der zweite Teil des Leiters in der zweiten Stufe in eine Rinne der Wicklungsspule eingefügt ist.

8. Verfahren gemäß einem der voranstehenden Ansprüche, **dadurch gekennzeichnet, dass** der Leiter in der dritten Stufe mittels eines Systems (10) aus axialen und radialen Druckrollen in Position gehalten wird.

9. Verfahren gemäß einem der voranstehenden Ansprüche, **dadurch gekennzeichnet, dass** der Leiter in der vierten Stufe mittels eines Systems (10) aus axialen und radialen Druckrollen in Position gehalten wird.

10. Verfahren gemäß einem der voranstehenden Ansprüche, **dadurch gekennzeichnet, dass** der Aufwickler in der vierten Stufe radial verschoben ist.

11. Verfahren gemäß Anspruch 1 bis 9, **dadurch gekennzeichnet, dass** die Winde in der vierten Stufe auf der Achse des Aufwicklers umgedreht ist.

12. Verfahren gemäß einem der voranstehenden Ansprüche, **dadurch gekennzeichnet, dass** der Leiter, der die erste Kleinrolle bildet, in der dritten Stufe angeflanscht ist, sobald die erste Kleinrolle gebildet ist.

13. Verfahren gemäß einem der voranstehenden Ansprüche, **dadurch gekennzeichnet, dass** es eine sechste einleitende Stufe zur fünften Stufe umfasst, in der ein Zwischenkeil (14) oberhalb der ersten Kleinrolle derart positioniert ist, dass er zwischen der ersten Kleinrolle und der zweiten Kleinrolle zwischengeschaltet ist.

## Claims

1. A method for winding a conductor in a double pancake, said double pancake comprising a first pancake and a second pancake, a cable drum (6) initially comprising said conductor, said method comprising:
- a first step in which the cable drum (6) is placed on a tensioner (4) and a first portion of the conductor is wound around a storage volume (8);
- a second step in which a first portion of the conductor is inserted into a winding mandrel (3) so as to perform a layer jump;
- a third step in which a second portion of the conductor is wound around a first part of the mandrel (3) so as to form a first pancake (11);
- a fourth step, in which the first portion of the conductor is unwound from the storage volume (8) and wound around the cable drum (6);
- a fifth step, in which the first portion of the conductor is wound around a second part of the mandrel (3) so as to form a second pancake (13).

2. The method according to claim 1, **characterised in that** during the first step, the cable drum (6) is placed at a first part of the tensioner, the cable drum (6) being movable between the first part of the tensioner and a second part of the tensioner, the first portion of the conductor is wound between a first part of the storage volume (8) and a second part of the storage volume (8) in a first direction of rotation thanks to the movement of the cable drum (6) between the first part of the tensioner and the second part of the tensioner.

3. The method according to claim 2, **characterised in that** the second step is performed once the cable drum (6) has come at the second part of the tensioner, the winding mandrel (3) being placed at the second part of the storage volume.

4. The method according to any of claims 2 or 3, **characterised in that** during the third step, the second portion of the conductor is wound in the first direction of rotation, the cable drum (6) remaining fixed at the second part of the tensioner.

5. The method according to any of claims 2 to 4, **characterised in that** during the fourth step, the cable drum (6) is initially placed on the tensioner (4) at the first part of the tensioner and the first portion of the conductor is unwound from the storage volume in the first direction of rotation thanks to the movement of the cable drum (6) between the first part of the tensioner and the second part of the tensioner.

6. The method according to any of the preceding claims, **characterised in that** during the fifth step, the winding of the first portion of the conductor is made in a second direction of rotation above the first pancake.

7. The method according to any of the preceding claims, **characterised in that** during the second step, the second part of the conductor is inserted into a groove of the winding mandrel.

8. The method according to any of the preceding claims, **characterised in that** during the third step, the conductor is held in position by means of an axial and radial pressure roller system (10).

9. The method according to any of the preceding claims, **characterised in that** during the fourth step, the conduction is held in position by means of an axial and radial pressure roller system (10).

10. The method according to any of the preceding claims, **characterised in that** during the fourth step, the tensioner is radially offset.

11. The method according to any of claims 1 to 9, **characterised in that** during the fourth step, the cable drum is returned to the axis of the tensioner.

12. The method according to any of the preceding claims, **characterised in that** during the third step, the conductor forming the first pancake is restrained, once the first pancake is formed.

13. The method according to any of the preceding claims, **characterised in that** it comprises a sixth step preliminary to the fifth step, in which an insert (14) is placed above the first pancake so as to be interposed between the first pancake and the second pancake.
